# EUROPÄISCHE PATENTANMELDUNG

(11) **EP 0 981 979 A1**
(43) Veröffentlichungstag der Anmeldung: **01.03.2000**
(21) Anmeldenummer: 99112528.7
(22) Anmeldetag: 01.07.1999
(51) Int. Cl.: A47B 57/16, A47B 87/02

(54) **Regal**

(30) Priorität: 02.12.1998 DE 29821532 U; 01.07.1998 DE 29811683 U
(71) Anmelder: Firma Gebrüder Schulte GmbH & Co. KG, 59846 Sundern (DE)
(72) Erfinder: Die Erfindernennung liegt noch nicht vor
(74) Vertreter: Basfeld, Rainer, Dr. Dipl.-Phys.

(57) **Zusammenfassung**

Regal umfassend Vertikalstreben (1) mit im wesentlichen L-förmigem Querschnitt und an diesen befestigbare im wesentlichen rechteckige Regalböden (2, 23), wobei jeweils in gleicher Höhe an den beiden L-Schenkeln (3) der Vertikalstreben (1) sowie an den Regalböden (2, 23) Befestigungsmittel (6, 16, 17, 30) angeordnet sind, die zur Befestigung der Regalböden (2, 23) an den Vertikalstreben (1) ineinandergeschoben werden können, wobei durch das Ineinanderschieben der Befestigungsmittel (6, 16, 17, 30) die Eckkanten der Regalböden (2, 23) in die durch die Verbindungslinie der L-Schenkel (3) gebildeten Eckkanten der mit ihren Innenseiten den Regalböden (2, 23) zugewandten Vertikalstreben (1) gedrückt werden, wobei die Befestigungsmittel als taschenförmige Aufnahmen (6) und in diese einschiebbare Haltezungen (17, 30) ausgebildet sind.

## Beschreibung

Die vorliegende Erfindung betrifft ein Regal, insbesondere ein Regal umfassend Vertikalstreben mit im wesentlichen L-förmigem Querschnitt und an diesen befestigbare im wesentlichen rechteckige Regalböden, wobei jeweils in gleicher Höhe an den beiden L-Schenkeln der Vertikalstreben sowie an den Regalböden Befestigungsmittel angeordnet sind, die zur Befestigung der Regalböden an den Vertikalstreben ineinandergeschoben werden können, wobei durch das Ineinanderschieben der Befestigunysmittel die Eckkanten der Regalböden in die durch die Verbindungslinie der L-Schenkel gebildeten Eckkanten der mit ihren Innenseiten den Regalböden zugewandten Vertikalstreben gedrückt werden.

Ein Regal der vorgenannten Art ist beispielsweise aus der europäischen Offenlegungsschrift EP 0 808 589 A2 bekannt. Bei dem darin beschriebenen Regal bestehen die Halteelemente aus flügelförmigen Ausprägungen an der Innenseite jedes der L-Schenkel einer Vertikalstrebe sowie aus diesen zugeordneten Längsschlitzen in dem umlaufenden Rand eines jeden der Regalböden. Der Abstand von der Eckkante der Vertikalstreben zu den flügelähnlichen an den L-Schenkeln ausgeprägten Teilen nimmt von oben nach unten ab, so daß durch Aufschieben der Schlitze im Rand der Regalböden derartige Kräfte auf die Regalböden wirken, daß jeweils die Ecken der Regalböden fest in die Ecken der L-förmigen Vertikalstreben gedrückt werden. Dadurch ergibt sich eine relativ stabile Konstruktion. Als nachteilig bei diesem Stand der Technik erweist sich, daß die flügelähnlichen Teile relativ kompliziert aufgebaut sind und entsprechend aufwendig gefertigt werden müssen.

Das der vorliegenden Erfindung zugrundeliegende Problem ist die Schaffung eines Regals der eingangs genannten Art, das einfach und stabil aufgebaut ist.

Das wird erfindungsgemäß dadurch erreicht, daß die Befestigungsmittel als taschenförmige Aufnahmen und in diese einschiebbare Haltezungen ausgebildet sind. Die taschenförmigen Aufnahmen können durch einfaches Freischneiden und Prägen hergestellt werden, wobei die Haltezungen vorteilhafterweise in diese umgebende Ausnehmungen angeordnet sind, so daß nur um die Haltezungen herum die Ausnehmungen ausgestanzt werden müssen. Dadurch, daß vorteilhafterweise die taschenförmigen Aufnahmen Seitenflächen aufweisen, von denen zumindest die äußere, von der Eckkante weiter entferntere Seitenfläche derart schräg verläuft, daß sich der Abstand der Seitenfläche zur jeweilig nächstgelegenen Eckkante der Vertikalstrebe beziehungsweise des Regalbodens längs der Seitenfläche von oben nach unten verringert, werden bei dem erfindungsgemäßen Regal ebenfalls jeweils die Eckbereiche des Regalbodens in die Eckkanten der Vertikalstrebe gedrückt. Beispielsweise können die taschenförmigen Aufnahmen an den Vertikalstreben und die Haltezungen an den Regalböden angeordnet sein. Das Hereindrücken der Eckbereiche der Regalböden in die Eckkanten der Vertikalstreben durch Einschieben der Haltezungen der Regalböden in die taschenförmigen Aufnahmen der Vertikalstreben stabilisiert das Regal derart, daß es ohne zusätzliche Verschraubungen oder dergleichen einen sicheren Stand erhält. Durch zusätzliche auf den Auflageflächen der Regalböden abgestellte beispielsweise schwere Gegenstände erhöht sich automatisch durch die oben geschilderten Kräfte die Stabilität des Regals.

Vorteilhafterweise nimmt jeweils die Breite der Haltezungen von oben nach unten ab, wobei vorzugsweise auch die Breite der taschenförmigen Aufnahmen von oben nach unten abnimmt. Auf diese Weise ergibt sich eine zusätzliche Erhöhung der Stabilität des Regals.

Gemäß einer bevorzugten Ausführungsform der vorliegenden Erfindung sind längs jedem der beiden L-Schenkel vertikal voneinander beabstandet und miteinander fluchtend eine Anzahl von taschenförmigen Aufnahmen angeordnet. Vorteilhafterweise sind jeweils zwei der taschenförmigen Aufnahmen in gleicher Höhe und gleichem Abstand von der Eckkante der Vertikalstrebe an verschiedenen L-Schenkeln angeordnet. Auf diese Weise wird der aufgeschobene Regalboden längs eines jeden der L-Schenkel mit seiner Ecke in die Eckkante der Vertikalstrebe gedrückt.

Vorteilhafterweise umfassen die Regalböden einen umlaufenden Rand, aus dem die Ausnehmungen ausgenommen sind, in die von oben die Haltezungen hineinragen, die sich vorzugsweise in der Ebene des umlaufenden Rands erstrecken. Die Ausnehmungen mit den darin befindlichen Haltezungen sind vorzugsweise jeweils in den Eckbereichen des umlaufenden Rands angeordnet, wobei jeweils zwei Ausnehmungen mit darin angeordneten Haltezungen äquidistant von jeder der Ecken in den die Ecken umgebenden Abschnitten des Rands angeordnet sind. Auf diese Weise wird gewährleistet, daß die äquidistant von der Eckkante der Vertikalstrebe in einem jeden der beiden L-Schenkel angeordneten taschenförmigen Aufnahmen die entsprechenden Haltezungen aufnehmen können.

Gemäß einer bevorzugten Ausführungsform der vorliegenden Erfindung sind im Bereich des unteren Endes einer jeder der Vertikalstreben mindestens eine vorzugsweise zwei Haltezungen angeordnet, die in mindestens eine vorzugsweise zwei im Bereich des oberen Endes einer weiteren Vertikalstrebe angeordneten taschenförmigen Aufnahmen einschiebbar sind, so daß durch die gleichen Befestigungsmittel, durch die die Regalböden an den Vertikalstreben festlegbar sind, auch Vertikalstreben übereinander festlegbar sind. Auf diese Weise können die üblicherweise bei der Befestigung von Vertikalstreben aneinander verwendeten Befestigungsmittel wie Haltelaschen mit Schrauben und dergleichen vermieden werden. Das Regal läßt sich also ganz einfach durch Aufschieben der Regalböden und Ineinanderschieben der Vertikalstreben montieren.

Vorzugsweise sind die Vertikalstreben und/oder die Regalböden aus Metallblech gefertigt.

Gemäß einer bevorzugten Ausführungsform der vorliegenden Erfindung besteht die Möglichkeit, aus vertikal übereinander angeordneten, miteinander fluchtenden Regalböden bestehende Regaleinheiten über an den Regalböden angeordnete Befestigungsmittel miteinander zu verbinden, wobei die Befestigungsmittel an einander gegenüberliegenden Außenseiten der Regalböden unterschiedlicher Regaleinheiten angeordnet sind und wobei jeder Regaleinheit vier Vertikalstreben zugeordnet sind, die jeweils an den Eckbereichen mit den Regalböden verbunden sind. Jede Regaleinheit verfügt somit über vier Vertikalstreben und ist selbständig als Regal nutzbar. Trotzdem sind die einzelnen Regaleinheiten über die an gegenüberliegenden Außenseiten der Regalböden angeordneten Befestigungsmittel einfach miteinander verbindbar. Hierzu können die Regalböden beispielsweise rechteckig ausgeführt sein, wobei dann die Befestigungsmittel an den Schmalseiten der Regalböden angeordnet sind.

Vorteilhafterweise kann hierbei auf einer Außenseite eines oder mehrerer der Regalböden mindestens eine taschenförmige Aufnahme und auf der gegenüberliegenden Außenseite des einen oder der mehreren Regalböden mindestens eine entsprechende Haltezunge angeordnet sein. Auf diese Weise können ganze Reihen von benachbarten Regaleinheiten miteinander verbunden werden. Vorzugsweise sind jeweils zwei voneinander beabstandete Haltezungen beziehungsweise zwei voneinander beabstandete taschenförmige Aufnahmen auf einander gegenüberliegenden Außenseiten eines oder mehrer der Regalböden angeordnet. Durch die Anordnung von jeweils zwei voneinander beabstandeten Haltezungen beziehungsweise taschenförmigen Aufnahmen beispielsweise an den Stirnseiten von rechteckigen Regalaböden erhöht sich die Stabilität der Verbindung einzelner Regaleinheiten miteinander.

Alternativ zu den einstückig beispielsweise aus Metall gefertigten Regalböden kann erfindungsgemäß vorgesehen sein, zusammengesetzte Regalböden zu verwenden, die aus einer beispielsweise aus Metall oder Holz bestehenden Platte und einem diese umgebenden Rahmen bestehen, wobei der Rahmen vorteilhafterweise aus Halteleisten gebildet werden kann, die jeweils einzeln oder auch miteinander verbunden an einer jeder der Außenseiten der Platte anliegen können. Hierzu können die Halteleisten vorzugsweise einen in Gebrauchslage vertikalen Schenkel umfassen, an dem Befestigungsmittel zur Befestigung der Halteleiste an den Vertikalstreben des Regals angeordnet sind, wobei die Befestigungsmittel beispielsweise als von oben in eine Ausnehmung einragende Haltezungen ausgebildet sein können. Zur Aufnahme der Platte kann an dem vertikalen Schenkel eine sich vorzugsweise über die gesamte Länge der Halteleiste erstreckende Auflage angebracht sein, die unterhalb des oberen Randes des vertikalen Schenkels sich von diesem horizontal nach innen erstreckt. Auf dieser Auflage kann die Platte aufliegen, wobei vorzugsweise die Platte mit dem oberen Rand des vertikalen Schenkels abschließt ober aber einige Millimeter unterhalb des oberen Randes des vertikalen Schenkels abschließt. Durch die Verwendung derartiger zusammengesetzter Regalböden läßt sich ein erfindungsgemäßes Regal unter Umständen variabler gestalten, weil die einzelnen Halteleisten einfacher zu verstauen sind und gegebenenfalls auch unterschiedliche Platten von dem Benutzer eingelegt werden können.

Vorteilhafterweise besteht auch bei den zusammengesetzten Regalböden die Möglichkeit, die vertikalen Schenkel an ihren Außenseiten mit weiteren beispielsweise als Haltezungen und taschenförmigen Aufnahmen ausgeführten Befestigungsmitteln für die Verbindung mit benachbarten Regaleinheiten zu versehen. Hier besteht durchaus die Möglichkeit, auch einstückige Regalböden mit zusammengesetzten Regalböden zu verbinden.

Weitere Vorteile und Merkmale der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht eines erfindungsgemäßen Vertikalpfostens;
- Fig. 2: eine Draufsicht auf den in Fig. 1 abgebildeten Vertikalpfosten gemäß dem Pfeil II in Fig. 1;
- Fig. 3: eine perspektivische Ansicht eines erfindungsgemäßen Regalbodens;
- Fig. 4: eine Draufsicht auf den Regalboden gemäß dem Pfeil IV in Fig. 3;
- Fig. 5: eine Seitenansicht eines Verbindungsbereichs zwischen Vertikalpfosten und Regalboden;
- Fig. 6a: eine perspektivische Ansicht einer Stirnseite eines erfindungsgemäßen Regalbodens;
- Fig. 6b: eine perspektivische Ansicht der gegenüberliegenden Stirnseite des Regalbodens gemäß Fig. 6a;
- Fig. 7: eine Draufsicht auf eine weitere Ausführungsform eines Regalbodens eines erfindungsgemäßen Regals;
- Fig. 8: eine Seitenansicht eines Abschnitts des Regalbodens gemäß Fig. 7.
- Fig. 9: einen Schnitt durch einen Abschnitt des Regalbodens gemäß Fig. 7;

Wie aus Fig. 5 ersichtlich ist, umfaßt eine erfindungsgemäße Ausführungsform eines Regals Vertikalstreben 1 und mit diesen verbundene Regalböden 2. Die Vertikalstreben 1 sind in Fig. 1 und Fig. 2 detaillierter dargestellt. Sie weisen einen im wesentlichen L-förmigen Querschnitt mit zwei L-Schenkeln 3 auf, die an ihren äußeren Enden jeweils mit einem durchgesetzten Umschlag 4 versehen sind, um den Benutzer vor scharfen Kanten zu schützen. Im Verbindungsbereich der beiden L-Schenkel 3 ist eine etwa halbkreisförmige Ausformung 5 nach außen vorgesehen, die eine passende Anlage des Regalbodens 2 in der durch die beiden L-Schenkel 3 gebildeten Ecke ermöglicht.

Weiterhin weist jeder der L-Schenkel 3 jeweils in gleicher Höhe taschenförmige Aufnahmen 6 auf, die wie aus Fig. 2 ersichtlich auf der Innenseite der L-Schenkel 3 angeordnet sind. Die taschenförmigen Aufnahmen 6 können jeweils in geeigneten Abständen vertikal untereinander längs der Vertikalstrebe 1 angebracht sein. Geeignete Abstände könnten beispielsweise 10 cm sein. Die taschenförmigen Aufnahmen 6 umfassen äußere und innere schräge Seitenflächen 7, 8, die von oben nach unten leicht aufeinander zulaufen. Zwischen den schrägen Seitenflächen 7, 8 ist eine obere Öffnung 9 ausgebildet. Die taschenförmigen Aufnahmen 6 können beispielsweise durch Freischneiden und Prägen hergestellt werden.

Am unteren Ende einer jeder der Vertikalstreben 1 sind an jedem der beiden L-Schenkel 3 Ausnehmungen 10 angeordnet, in die von oben Haltezungen 11 mit schrägen Außenseiten 12 hineinragen. Die Breite der Haltezungen 11 verjüngt sich ähnlich nach unten wie die durch die schrägen Seitenflächen 7, 8 gebildeten taschenförmigen Aufnahmen 6. Die Haltezungen 11 in den Ausnehmungen 10 sind derart ausgebildet, daß eine erste Vertikalstrebe 1 von oben so auf eine zweite Vertikalstrebe 1 aufsteckbar ist, daß die Haltezungen 11 in die oberen Öffnungen 9 der unteren Vertikalstrebe 1 angebrachten taschenförmigen Aufnahmen 6 eingreifen können. Aufgrund der schrägen Seitenflächen 7, 8 und insbesondere aufgrund der äußeren schrägen Seitenflächen 7 wird durch das Einschieben der Haltezungen 11 in die taschenförmigen Aufnahmen 6 von oben die obere Vertikalstrebe 1 fest in den Verbindungsbereich der L-Schenkel 3 der unteren Vertikalstrebe 1 hineingedrückt.

Die in Fig. 3 und Fig. 4 detailliert dargestellten Regalböden 2 umfassen eine Auflagefläche 13 mit einem nach unten um einen Winkel von etwa 90° umgeschlagenen Rand 14, der wiederum an seinem unteren Ende ebenfalls um etwa 90° nach innen umgeschlagen ist, so daß sich ein parallel zur Auflagefläche 13 verlaufendes Innenrandstück 15 ergibt. Jeweils im Eckbereich der Regalböden 2 sind in dem umgeschlagenen Rand 14 Ausnehmungen 16 angebracht, in die von oben Haltezungen 17 mit schrägen Seitenflächen 18 hineinragen, wobei die Breite der Haltezungen 17 nach unten abnimmt, wie dies auch bei den Haltezungen 11 an den Vertikalstreben 1 der Fall ist.

Auf diese Weise wird durch das Einschieben der Haltezungen 17 durch die oberen Öffnungen 9 in die taschenförmigen Aufnahmen 6 an den Innenseiten der L-Schenkel 3 eine feste Verbindung zwischen Vertikalstreben 1 und Regalböden 2 erreicht, weil die äußeren schrägen Seitenflächen 7 der taschenförmigen Aufnahmen 6 gegen die äußeren schrägen Seitenflächen 18 der Haltezungen 17 drücken und damit ein festes Anliegen des Eckbereichs des Regalbodens 2 im Verbindungsbereich der L-Schenkel 3 erzielt wird. Die Ausnehmungen 10, 16 sowie die darin hineinragenden Haltezungen 11, 17 können durch Ausstanzen gefertigt werden.

Erfindungsgemäß besteht die Möglichkeit, die taschenförmigen Aufnahmen in beliebigen Abständen zueinander auf der Vertikalstrebe 1 anzuordnen. Es besteht theoretisch auch die Möglichkeit, mehr als eine taschenförmige Aufnahme auf gleicher Höhe an jedem oder einem der L-Schenkel 3 anzuordnen. Es besteht weiterhin die Möglichkeit, die taschenförmigen Aufnahmen 6 an den Regalböden 2 und entsprechend die in Ausnehmungen 16 angeordneten Haltezungen 17 an den L-Schenkeln 3 der Vertikalstreben 1 anzuordnen.

Eine Regaleinheit, die aus übereinander angeordneten, miteinander fluchtenden Regalböden 2 und damit verbundenen Vertikalstreben 1 eines erfindungsgemäßen Regals besteht, kann mit einer weiteren benachbarten Regaleinheit über Befestigungsmittel miteinander verbunden werden, die gemäß Fig. 6 an den Regalböden 2 angeordnet sind. In dem in Fig. 6 abgebildeten Ausführungsbeispiel sind die Befestigungsmittel als Haltelaschen 19 und taschenförmige Aufnahmen 21 ausgebildet, die an Außenseiten eines Regalbodens 2 angeordnet sind. Es erweist sich insbesondere als vorteilhaft, wenn bei einem beispielsweise rechteckigen Regalboden 2 auf der Außenseite der einen Stirnseite zwei voneinander beabstandete taschenförmige Aufnahmen 21 und auf der Außenseite der gegenüberliegenden Stirnseite in Ausnehmungen 20 befindliche Haltezungen 19 angeordnet sind.

In Fig. 6 ist ersichtlich, daß die Haltezungen 19 beziehungsweise die mit diesen zusammenwirkenden taschenförmigen Aufnahmen 21 jeweils neben den Haltezungen 17 angeordnet sind, die zur Befestigung der Regalböden 2 an den Vertikalstreben dienen. Die Haltezungen 19 sind ebenso wie die Haltezungen 17 in dem umgeschlagenen Rand 14 des Regalbodens 2 untergebracht. Die taschenförmigen Aufnahmen 21 entsprechen im Prinzip den taschenförmigen Aufnahmen 6, so daß auch die taschenförmigen Aufnahmen 21 schräge Seitenflächen 22 aufweisen, deren Abstand zueinander von oben nach unten abnimmt.

Die Verbindung benachbarter Regaleinheiten kann also erfindungsgemäß so erzielt werden, daß die Haltezungen 19 an den Außenseiten von Regalböden 2 der ersten Regaleinheit in die taschenförmigen Aufnahmen 21 an den Außenseiten von Regalböden 2 der benachbarten Regaleinheit eingeschoben werden.

Aus den Fig. 7 bis Fig. 9 ist eine weitere Ausführungsform eines Regalbodens eines erfindungsgemäßen Regals ersichtlich.

Der aus Fig. 7 ersichtliche Regalboden 23 umfaßt eine rechteckige ebene beispielsweise aus Holz gefertigte Platte 24 sowie einen Rahmen, der aus vier Halteleisten 25 zusammengesetzt ist. Die Halteleisten 25 liegen jeweils an den Rändern der rechteckigen Platte 24 an und stoßen in den Eckbereichen aneinander.

Aus Fig. 9 ist ersichtlich, wie die Platte 24 an einer jeder der Halteleisten 25 gehaltert ist. Die Halteleisten 25 weisen jeweils einen sich in Gebrauchsstellung vertikal erstreckenden Schenkel 26 auf, der an seinem oberen Ende mit einer Umbiegung 27 um 180° versehen ist. Diese Umbiegung 27 erstreckt sich in dem abgebildeten Ausführungsbeispiel etwa über 1/3 des vertikalen Schenkels 26 wieder nach unten und ist fest mit dem vertikalen Schenkel 26 beispielsweise durch Vernieten verbunden. Von dem unteren Ende der Umbiegung 27 ragt ein horizontaler als Auflage 28 dienender Schenkel von dem vertikalen Schenkel 26 beziehungsweise der Umgiegung 27 weg. Auf dieser Auflage 28 liegt, wie aus Fig. 9 ersichtlich ist, die Platte 24 auf. Zur Stabilisierung der Halteleiste 25 ist das untere Ende des vertikalen Schenkels 26 um 90° in die gleiche Richtung umgebogen, in die sich auch die Auflage 28 erstreckt, so daß sich von dem unteren Ende des vertikalen Schenkels 26 ein Stabilisierungsabschnitt 29 unter einem Winkel von etwa 90° wegerstreckt.

Aus Fig. 8 ist ersichtlich, daß in dem vertikalen Schenkel Ausnehmungen 31 angeordnet sind, in die von oben Haltezungen 30 mit schrägen Außenseiten hineinragen. Die Haltezungen 30 entsprechen den im Zusammenhang mit Fig. 1 bis 5 geschilderten Haltezungen 17, so daß durch Einschieben der Haltezungen 30 in die taschenförmigen Aufnahmen 6 der Vertikalstreben 1 die Halteleisten 25 an den Vertikalstreben 1 festlegbar sind, so daß damit die zusammengesetzten Regalböden 23 in dem Regal festlegbar sind.

Es besteht erfindungsgemäß auch die Möglichkeit diese zusammengesetzten Regalböden 23 beziehungsweise die von ihnen umfaßten Halteleisten 25 mit zusätzlichen taschenförmigen Aufnahmen und Haltezungen zu versehen, um die Regalböden 23 mit entsprechenden Regalböden 2, 23 einer benachbarten Regaleinheit zu verbinden. Weiterhin besteht auch die Möglichkeit, ein Regal aus zusammengesetzten Regalböden 23 und aus Metall gefertigten Regalböden 2 zusammenzustellen.

## Patentansprüche

1. Regal umfassend Vertikalstreben (1) mit im wesentlichen L-förmigem Querschnitt und an diesen befestigbare im wesentlichen rechteckige Regalböden (2, 23), wobei jeweils in gleicher Höhe an den beiden L-Schenkeln (3) der Vertikalstreben (1) sowie an den Regalböden (2, 23) Befestigungsmittel (6, 16, 17, 30) angeordnet sind, die zur Befestigung der Regalböden (2, 23) an den Vertikalstreben (1) ineinandergeschoben werden können, wobei durch das Ineinanderschieben der Befestigungsmittel (6, 16, 17, 30) die Eckkanten der Regalböden (2, 23) in die durch die Verbindungslinie der L-Schenkel (3) gebildeten Eckkanten der mit ihren Innenseiten den Regalböden (2, 23) zugewandten Vertikalstreben (1) gedrückt werden, dadurch gekennzeichnet, daß die Befestigungsmittel als taschenförmige Aufnahmen (6) und in diese einschiebbare Haltezungen (17, 30) ausgebildet sind.

2. Regal nach Anspruch 1, dadurch gekennzeichnet, daß die Haltezungen (17, 30) in diese umgebende Ausnehmungen (16) angeordnet sind.

3. Regal nach einem der Ansprüche 1 oder 2, dadurch gekennzeichnet, daß jeweils die Breite der Haltezungen (17, 30) von oben nach unten abnimmt.

4. Regal nach einem der Ansprüche 1 bis 3, dadurch gekennzeichnet, daß die taschenförmigen Aufnahmen (6) Seitenflächen (7, 8) aufweisen, von denen zumindest die äußere von der Eckkante weiter entferntere Seitenfläche (7) derart schräg verläuft, daß sich der Abstand der Seitenfläche (7) zur jeweilig nächstgelegenen Eckkante der Vertikalstrebe (1) beziehungsweise des Regalbodens (2) längs der Seitenfläche (7) von oben nach unten verringert.

5. Regal nach einem der Ansprüche 1 bis 4, dadurch gekennzeichnet, daß die taschenförmigen Aufnahmen (6) an den Vertikalstreben (1) und die mit diesen zusammenwirkenden Haltezungen (17, 30) an den Regalböden (2, 23) angebracht sind.

6. Regal nach Anspruch 5, dadurch gekennzeichnet, daß längs jedem der beiden L-Schenkel (3) vertikal voneinander beabstandet und miteinander fluchtend eine Anzahl von taschenförmigen Aufnahmen (6) angeordnet sind.

7. Regal nach einem der Ansprüche 5 oder 6, dadurch gekennzeichnet, daß jeweils zwei der taschenförmigen Aufnahmen (6) in gleicher Höhe und in gleichem Abstand von der Eckkante der Vertikalstrebe (1) an verschiedenen L-Schenkeln (3) angeordnet sind.

8. Regal nach einem der Ansprüche 1 bis 7, dadurch gekennzeichnet, daß aus vertikal übereinander angeordneten, miteinander fluchtenden Regalböden (2, 23) bestehende Regaleinheiten über an den Regalböden (2, 23) angeordnete Befestigungsmittel (19, 21) miteinander verbindbar sind, wobei die Befestigungsmittel (19, 21) an einander gegenüberliegenden Außenseiten der Regalböden (2, 23) unterschiedlicher Regaleinheiten angeordnet sind, wobei jeder Regaleinheit vier Vertikalstreben (1) zugeordnet sind, die jeweils an den Eckbereichen mit den Regalböden (2, 23) verbunden sind.

9. Regal nach Anspruch 8, dadurch gekennzeichnet, daß auf einer Außenseite eines oder mehrerer der Regalböden (2, 23) mindestens eine taschenförmige Aufnahme (21) und auf der gegenüberliegenden Außenseite des einen oder der mehreren der Regalböden (2, 23) mindestens eine entsprechende Haltezunge (19) angeordnet ist.

10. Regal nach Anspruch 9, dadurch gekennzeichnet, daß jeweils zwei voneinander beabstandete Haltezungen (19) beziehungsweise zwei voneinander beabstandete taschenförmige Aufnahmen (21) auf einander gegenüberliegenden Außenseiten eines oder mehrerer der Regalböden (2, 23) angeordnet sind.

11. Regal nach einem der Ansprüche 5 bis 10, dadurch gekennzeichnet, daß die Regalböden (2) einen umlaufenden Rand (14) umfassen, aus dem die Ausnehmungen (16, 20) ausgenommen sind, in die von oben die Haltezungen (17, 19) hineinragen, die sich vorzugsweise in der Ebene des umlaufenden Rands (14) erstrecken.

12. Regal nach einem der Ansprüche 1 bis 11, dadurch gekennzeichnet, daß die Regalböden (23) aus einer rechteckigen Platte (24) und einem diese umgebenden und halternden Rahmen, vorzugsweise aus Halteleisten (25), zusammengesetzt sind.

13. Regal nach Anspruch 12, dadurch gekennzeichnet, daß die Halteleisten (25) einen in Gebrauchsstellung vertikal ausgerichteten Schenkel (26) umfassen, in dem Befestigungsmittel zur Anbringung an den Vertikalstreben (1) untergebracht sind, wobei die Befestigungsmittel vorzugsweise als in Ausnehmungen (31) von oben hineinragende Haltezungen (30) ausgeführt sind.

14. Regal nach Anspruch 13, dadurch gekennzeichnet, daß sich von dem vertikalen Schenkel (26) der Halteleisten (25) jeweils eine sich vorzugsweise über die gesamte Länge der Halteleiste (25) erstreckende Auflage (28) in Richtung auf das Innere des Regalbodens (23) erstreckt, wobei auf der Auflage (28) die Platte (24) aufliegen kann.

15. Regal nach einem der Ansprüche 13 oder 14, dadurch gekennzeichnet, daß in dem vertikalen Schenkel (26) zusätzliche Haltezungen und/oder taschenförmige Aufnahmen für die Befestigung eines weiteren vertikalen Schenkels (26) einer Halteleiste (25) eines mit dem Regalboden (23) zu verbindenden weiteren Regalbodens (2, 23) einer weiteren Regaleinheit angeordnet sind.

16. Regal nach einem der Ansprüche 11, 13 bis 15, dadurch gekennzeichnet, daß die Ausnehmungen (16, 31) mit den darin befindlichen Haltezungen (17, 30) jeweils in den Eckbereichen des umlaufenden Rands (14) oder des vertikalen Schenkels (16) angeordnet sind, wobei jeweils zwei Ausnehmungen (16, 21) mit darin angeordneten Haltezungen (17, 30) äquidistant von jeder der Ecken in den die Ecken umgebenden Abschnitten des Rands (14) beziehungsweise des vertikalen Schenkels (26) angeordnet sind.

17. Regal nach einem der Ansprüche 5 bis 16, dadurch gekennzeichnet, daß im Bereich des unteren Endes der Vertikalstreben (1) mindestens eine Haltezunge (11) angeordnet ist, die in mindestens eine im Bereich des oberen Endes einer weiteren Vertikalstrebe (1) angeordnete taschenförmige Aufnahme (6) einschiebbar ist.

18. Regal nach einem der Ansprüche 1 bis 17, dadurch gekennzeichnet, daß die Vertikalstreben (1) und/oder die Regalböden (2) aus Metallblech gefertigt sind.
